# FASCICULE DE BREVET EUROPEEN

(11) **EP 2 770 132 B1**
(45) Date de publication et mention de la délivrance du brevet: **23.12.2020**
(21) Numéro de dépôt: 14156555.6
(22) Date de dépôt: 25.02.2014
(51) Int. Cl.: E04B 9/30, E04B 9/04, E04F 13/00

(54) **CADRE DE CAISSON COMPRENANT DES MOYENS D'OBTURATION ET CAISSON COMPRENANT UN TEL CADRE**
RAHMEN EINES KASTENS, DER ABDICHTMITTEL UMFASST, UND MIT EINEM SOLCHEN RAHMEN VERSEHENER KASTEN
BOX FRAME INCLUDING A SEALING MEANS AND BOX INCLUDING SUCH A FRAME

(30) Priorité: 25.02.2013 FR 1351652
(43) Date de publication de la demande: 27.08.2014
(73) Titulaire: Normalu, 68680 Kembs (FR)
(72) Inventeur: Scherrer, Jean-Marc, 68400 RIEDISHEIM (FR); Meyer, Yves, 68170 RIXHEIM (FR); Kouijzer, Edwin, 82400 VALENCE D'AGEN (FR)
(74) Mandataire: IP Trust

(56) Documents cités:
- DE-A1- 2 609 873
- FR-A- 1 540 000

## Description

### DOMAINE TECHNIQUE DE L'INVENTION

L'invention se rapporte au domaine des fausses parois, et plus particulièrement celui des faux plafonds.

L'invention concerne plus particulièrement un cadre de caisson pour fausse paroi, un caisson comprenant un tel caisson et une toile tendue ainsi qu'une fausse paroi formée de tels caissons juxtaposés.

L'invention est destinée notamment, mais non exclusivement, à la réalisation de faux plafond lumineux.

### ETAT DE LA TECHNIQUE

De manière connue, les caissons pour faux plafond comportent un cadre rigide, généralement métallique, sur lequel une toile, généralement en chlorure de polyvinyle (PVC), est montée. Les caissons sont fixés au plafond au moyen de suspentes ou de tout autre moyen de fixation permettant de maintenir le caisson à une distance donnée du plafond. L'espace résiduel ainsi ménagé entre le plafond et la toile, appelé également vélum, permet de loger tous les équipements inesthétiques tels que des câbles électriques, des tuyauteries, mais également des sources lumineuses pour former un faux-plafond lumineux. La toile permet ainsi de masquer des équipements inesthétiques mais aussi les imperfections des parois du local. Elle permet également d'avoir une surface visible uniforme et propre en retenant notamment les poussières dans le vélum.

Le cadre rigide, généralement de forme parallélépipédique, est formé de quatre lisses aboutées. Il existe une grande variété de lisses, dont les lisses dites « invisibles ». Ces lisses comportent une partie supérieure définissant un plan et une partie inférieure s'étendant vers l'extérieur du cadre au-delà du plan contenant la partie supérieure. Ainsi, lorsque deux cadres pourvus de telles lisses sont juxtaposés, seul le bord inférieur de la partie inférieure de la lisse vient en contact avec le bord inférieur de la lisse disposée en vis-à-vis. Ainsi, un espace supplémentaire est formé entre les parois des deux lisses juxtaposées.

La présence d'un tel espace entre les parois des lisses disposées en vis-à-vis présente cependant l'inconvénient d'offrir un passage aux poussières ou divers résidus du vélum vers l'intérieur du local, l'étanchéité étant assurée alors par la seule jonction des bords inférieurs des deux lisses disposées en vis-à-vis, ce qui s'avère insuffisant. Par ailleurs, dans le cas d'un faux-plafond lumineux où les sources lumineuses sont placées dans le vélum, la présence d'un tel espace entraine une déperdition de la lumière.

Le document FR 1 540 000 A divulgue un cadre de caisson selon le préambule de la revendication indépendante 1.

L'invention vise à remédier à ces problèmes en proposant un faux-plafond de caissons juxtaposés pourvues de lisses « invisibles » ayant une étanchéité aux poussières et tout autre résidu, améliorée et réduisant les déperditions lumineuses observées avec les faux-plafond lumineux de l'art antérieur.

### OBJET DE L'INVENTION

A cet effet, et selon un premier aspect, l'invention propose un cadre de caisson selon la revendication indépendante 1 pour fausse paroi, notamment un faux-plafond, ledit cadre comportant des lisses aboutées conformées de sorte que, lorsque cadre est disposé bord à bord avec un cadre similaire, la lisse dudit cadre délimite avec la lisse du cadre similaire un passage s'ouvrant en partie supérieure, l'une des lisses au moins dudit cadre étant pourvue, en partie supérieure, d'un moyen d'obturation du passage lorsque le cadre est disposé bord à bord avec un cadre similaire.

Ainsi, la présence d'un moyen d'obturation disposé en partie supérieure empêche le passage et le cumul des poussières et de tout autre résidu dans l'espace présent entre les lisses adjacentes des deux cadres et évite également toute déperdition de lumière.

Par ailleurs, directement prévu sur le cadre, il permet un assemblage plus aisé et moins long, l'étape éventuelle de pose d'un moyen d'obturation (ou de joint d'étanchéité) étant évitée.

Selon l'invention, le moyen d'obturation est un joint brosse agencé avec le cadre de telle sorte que les fibres dudit joint brosse s'étendent vers l'extérieur du cadre. On définit le terme « extérieur » par opposition à l'espace intérieur délimité par les lisses du cadre.

Il peut s'agit également de tout élément susceptible de cacher la lumière.

Avantageusement, la lisse présente une face supérieure sur laquelle le joint brosse est fixé au moyen d'un profilé comprenant une rainure longitudinale d'accroche ouverte vers l'extérieur du cadre.

Avantageusement, la longueur des fibres est telle que ces dernières s'étendent au dessus de la face supérieure de l'autre cadre.

Avantageusement, le joint brosse présente une longueur supérieure ou égale au passage à couvrir.

Avantageusement, deux lisses au moins portent un moyen d'obturation.

Avantageusement, les deux lisses portant un moyen d'obturation sont des lisses adjacentes.

Avantageusement, le moyen d'obturation est opaque. Cela permet ainsi d'empêcher la lumière de passer.

Avantageusement, chaque lisse comporte une partie supérieure présentant une surface extérieure définissant un plan et une partie inférieure s'étendant vers l'extérieur du cadre, au-delà du plan défini par la surface extérieure.

L'invention concerne également un caisson pour faux plafond comprenant un cadre tel que décrit précédemment et une toile tendue sur ledit cadre.

L'invention concerne également un faux plafond comprenant une pluralité de caissons constitué chacun d'un cadre sur lequel une toile est tendue, l'un des caissons au moins étant un caisson tel que décrit ci-dessus.

### BREVE DESCRIPTION DES FIGURES

D'autres objets et avantages de l'invention apparaîtront au cours de la description qui suit, faite en référence aux dessins annexés, dans lesquels :
- la figure 1 représente une vue schématique en perspective d'un cadre selon l'invention, ledit cadre étant représenté disposé bord à bord avec un autre cadre ;
- la figure 2 représente une vue arrière partielle et en perspective des lisses jointes des deux cadres de la figure 1 ;
- la figure 3 représente une vue partielle en perspective et en coupe transversale selon l'axe III-III des lisses jointes des deux cadres de la figure 1 ;
- la figure 4 représente une vue schématique en coupe transversale des lisses des deux cadres de la figure 3 ;
- la figure 5 représente une vue schématique de la lisse du cadre de la figure 4 portant les moyens d'étanchéité.

### DESCRIPTION DETAILLEE DES FIGURES

En relation avec les figures 1 à 5, il est décrit un cadre 1 de caisson pour fausse paroi, et notamment pour faux-plafond.

Le cadre 1 selon l'invention est destiné à être disposé bord à bord avec un autre cadre 2 pour former, lorsque pourvus respectivement d'une toile tendue (non représentée), une matrice de caissons constituant la fausse paroi. Cet autre cadre 2 peut être standard comme illustré sur la figure 1 ou similaire au cadre 1 selon l'invention. Le cadre 1 selon l'invention se distingue d'un cadre standard par le fait qu'il comporte des moyens assurant le calfeutrage avec un cadre adjacent. Par matrice de caissons, on entend une association de caissons juxtaposés les uns avec les autres.

Dans le mode de réalisation décrit, les cadres 1, 2 sont de forme parallélépipédique. Ils sont formés de quatre lisses 10 à 13 et 20 à 23 aboutées. Chaque lisse comporte une partie supérieure Ps présentant une surface extérieure 14, 24 définissant un plan vertical et une partie Pi s'étendant vers l'extérieur du cadre 1, 2, au-delà du plan défini par la surface extérieure 14, 24 de la partie supérieure Ps. Le terme « vertical » fait référence au cadre tel qu'illustré sur les dessins. Il s'entend ici lorsque le cadre est fixé au plafond.

Dans le mode de réalisation illustré, la partie inférieure Pi de chaque lisse comporte une première aile 15, 25 et une deuxième aile 16, 26 située sous la première aile. On parle respectivement d'aile supérieure et d'aile inférieure. L'aile inférieure, 16, 26, de longueur plus grande que l'aile supérieure 15, 25, s'étend au-delà du plan vertical passant par le bord d'extrémité 17, 27 de l'aile supérieure. Les lisses sont du type invisible.

De part cette configuration des lisses, les cadres 1, 2, lorsqu'ils sont assemblés pour former le faux plafond, sont en contact l'un de l'autre seulement par les bords d'extrémité 18, 28 des ailes inférieures 16, 26 des lisses 10, 20 des cadres 1, 2 disposées en vis-à-vis. L'espace 50 présent entre les lisses 10, 20 et débouchant en partie supérieure forme ainsi un passage vers le vélum lorsque les cadres sont montés sur le plafond. L'étanchéité étant assurée alors par la seule jonction des bords d'extrémités 18, 28 des ailes inférieures 16, 26, le passage ainsi créé permet l'accès aux poussières ou divers résidus depuis le vélum vers l'intérieur du local, mais également reçoit une partie des rayons lumineux dans l'application d'un faux plafond lumineux.

Il est bien entendu évident que l'invention ne se limite pas à la lisse illustrée, et que toute lisse conformée pour que, lorsque cadre est disposés bord à bord avec un autre cadre, les lisses desdits cadres disposées en vis-à-vis délimitent un passage s'ouvrant en partie supérieure desdits cadres.

Le cadre 1 selon l'invention comporte en outre, en partie supérieure, un joint brosse 3 de longueur donnée. De manière connu, un joint brosse 3 comprend des fibres 30 lesquelles sont maintenues par tout support et notamment une semelle 31. Le joint brosse 3 est agencé avec le cadre 1 de telle sorte que les fibres 30 s'étendent vers l'extérieur du cadre 1.

Plus particulièrement, le joint brosse 3 est fixé sur la face supérieure 100 d'une des lisses (dans l'exemple illustré lisse 10) au moyen d'un profilé 4. Dans l'exemple illustré, le profilé 4 comporte une rainure longitudinale 40 pour l'accroche du joint brosse 3 ouverte vers l'extérieur du cadre 1. Il comporte en outre une aile de fixation 41 à la lisse 10 s'étendant dans la direction opposée à l'ouverture de la rainure d'accroche 40. Avantageusement, l'aile de fixation 41 et la rainure d'accroche 40 sont formées d'un seul tenant.

Ainsi, lorsque le cadre 1 selon l'invention est disposé bord à bord avec un autre cadre, en l'espèce le cadre 2, les fibres 30 du joint brosse 3 s'étendent en direction de la face extérieure de la lisse du cadre 2 adjacent en vis-à-vis de laquelle elle est disposée.

Avantageusement, les fibres présentent une longueur telle que, lorsque le cadre 1 selon l'invention est disposé bord à bord avec le cadre 2, les fibres 30 s'étendent sur une distance suffisante pour obturer le passage 50 ménagé entre les lisses 10, 20 disposées en vis-à-vis. Dans un mode de réalisé préféré, la longueur des fibres est telle qu'elles s'étendent au dessus de la face supérieure 200 de la lisse 20 du cadre 2.

Avantageusement, le joint brosse 3 présente une longueur sensiblement égale à la longueur de la lisse 10 sur laquelle il est fixé.

Avantageusement, la semelle 31 présente un profil en forme de U dont la base présente une largeur supérieure à la largeur de l'ouverture de la rainure d'accroche 40. Cela limite ainsi le risque de retrait du joint brosse 3 de la rainure d'accroche 40. Par ailleurs, afin d'assurer le maintien des fibres 30 dans la semelle 31, les bras du profil en U convergent l'un vers l'autre de façon à maintenir les fibres 30 par pincement.

Dans le mode de réalisation décrit, le cadre 1 selon l'invention est associé à un cadre standard. Il est bien entendu évident que l'invention ne se limite pas à une telle configuration et qu'il peut être prévu un arrangement du cadre 1 avec tout type de cadre, y compris un cadre similaire à celui de l'invention (ie. à un cadre comprenant une lisse pourvue d'un joint brosse).

De même, dans le mode de réalisation illustré, le cadre 1 est représenté avec un seul joint brosse 3 ménagé sur la surface supérieure d'une des lisses. Il est bien entendu évident que le cadre 1 selon l'invention ne se limite pas à cette configuration et qu'il peut être prévu un cadre 1 comprenant un ensemble de lisses pourvues d'un joint brosse 3 en partie supérieure. Selon que la lisse soit pourvue ou non d'un joint brosse 3, la lisse du cadre disposée en vis-à-vis sera alors pourvue ou non d'un joint-brosse.

Dans le cas où le cadre 1 comporte deux lisses pourvues d'un joint brosse, il est avantageux que les lisses concernées soient adjacentes. Cela a pour avantage de faciliter la disposition des cadres les uns avec les autres.

Par ailleurs, dans le mode de réalisation précédemment décrit, les cadres sont de forme parallélépipédique. Il est bien entendu évident qu'il peut être prévu des cadres, et donc des caissons, de formes triangulaires ou toutes autres formes géométriques sans pour autant sortir du cadre de l'invention.

L'invention est décrite dans ce qui précède à titre d'exemple. Il est entendu que l'homme du métier est à même de réaliser différentes variantes de réalisation de l'invention sans pour autant sortir du cadre de l'invention. tel que défini dans les revendications annexées

## Revendications

1. Cadre (1) de caisson pour fausse paroi, notamment un faux-plafond, ledit cadre (1) comportant des lisses aboutées conformées de sorte que, lorsque cadre (1) est disposé bord à bord avec un cadre similaire (2), la lisse dudit cadre délimite avec la lisse du cadre similaire un passage s'ouvrant en partie supérieure, l'une des lisses au moins dudit cadre (1) est pourvue, en partie supérieure, d'un moyen d'obturation apte à obturer le passage lorsque le cadre (1) est disposé bord à bord avec le cadre similaire (2), **caractérisé en ce que** ledit moyen d'obturation étant un joint brosse (3) agencé avec le cadre (1) de telle sorte que les fibres (30) dudit joint brosse s'étendent vers l'extérieur du cadre (1).

2. Cadre (1) de caisson selon la revendication 1, **caractérisé en ce que** la lisse (10) présente une face supérieure (100) sur laquelle le joint brosse (3) est fixé au moyen d'un profilé (4) comprenant une rainure longitudinale (40) d'accroche ouverte vers l'extérieur du cadre (1).

3. Cadre (1) de caisson selon la revendication 1 ou la revendication 2, **caractérisé en ce que** la longueur des fibres est telle que ces dernières s'étendent au dessus de la face supérieure (200) de l'autre cadre (2).

4. Cadre (1) de caisson selon l'une quelconque des revendications 1 à 3, **caractérisé en ce que** le joint brosse (3) présente une longueur supérieure ou égale au passage à couvrir.

5. Cadre (1) de caisson selon l'une quelconque des revendications 1 à 4, **caractérisé en ce que** deux lisses au moins portent un moyen d'obturation.

6. Cadre (1) de caisson selon la revendication 5, **caractérisé en ce que** les deux lisses portant un moyen d'obturation sont des lisses adjacentes.

7. Cadre (1) de caisson selon l'une quelconque des revendications 1 à 6, **caractérisé en ce que** le moyen d'obturation est opaque.

8. Cadre (1) de caisson selon l'une quelconque des revendications 1 à 7, **caractérisé en ce que** chaque lisse comporte une partie supérieure présentant une surface extérieure définissant un plan et une partie inférieure s'étendant vers l'extérieur du cadre (1), au-delà du plan défini par la surface extérieure.

9. Caisson pour faux plafond comprenant un cadre selon l'une quelconque des revendications précédentes et une toile tendue sur ledit cadre (1).

10. Faux plafond comprenant une pluralité de caissons constitué chacun d'un cadre sur lequel une toile est tendue, l'un des caissons au moins étant un caisson selon la revendication 9.

## Patentansprüche

1. Kassettenrahmen (1) für eine Zwischenwand, insbesondere eine Zwischendecke, wobei der Rahmen (1) aneinanderstoßende Leisten aufweist, die so ausgebildet sind, dass, wenn der Rahmen (1) Kante an Kante mit einem gleichartigen Rahmen (2) angeordnet ist, die Leiste des Rahmens mit der Leiste des gleichartigen Rahmens einen zum oberen Teil hin offenen Durchgang abgrenzt, wobei mindestens eine der Leisten des Rahmens (1) im oberen Teil mit einem Abdichtmittel ausgestattet ist, das fähig ist, den Durchgang abzudichten, wenn der Rahmen (1) Kante an Kante mit dem gleichartigen Rahmen (2) angeordnet ist, **dadurch gekennzeichnet, dass** das Abdichtmittel eine Bürstendichtung (3) ist, die bei dem Rahmen (1) derart angeordnet ist, dass sich die Fasern (30) der Bürstendichtung vom Rahmen (1) nach außen erstrecken.

2. Kassettenrahmen (1) nach Anspruch 1, **dadurch gekennzeichnet, dass** die Leiste (10) eine Oberseite (100) aufweist, auf der die Bürstendichtung (3) mittels eines Profilteils (4) befestigt ist, das eine längliche Einhaknut (40) umfasst, die zur Außenseite des Rahmens (1) hin offen ist.

3. Kassettenrahmen (1) nach Anspruch 1 oder Anspruch 2, **dadurch gekennzeichnet, dass** die Länge der Fasern derart ist, dass sie sich über die Oberseite (200) des anderen Rahmens (2) erstrecken.

4. Kassettenrahmen (1) nach einem der Ansprüche 1 bis 3, **dadurch gekennzeichnet, dass** die Bürstendichtung (3) eine Länge hat, die größer oder gleich dem abzudeckenden Durchgang ist.

5. Kassettenrahmen (1) nach einem der Ansprüche 1 bis 4, **dadurch gekennzeichnet, dass** mindestens zwei Leisten ein Abdichtmittel tragen.

6. Kassettenrahmen (1) nach Anspruch 5, **dadurch gekennzeichnet, dass** die zwei Leisten, die ein Abdichtmittel tragen, benachbarte Leisten sind.

7. Kassettenrahmen (1) nach einem der Ansprüche 1 bis 6, **dadurch gekennzeichnet, dass** das Abdichtmittel undurchsichtig ist.

8. Kassettenrahmen (1) nach einem der Ansprüche 1 bis 7, **dadurch gekennzeichnet, dass** jede Leiste einen oberen Teil mit einer Außenfläche, die eine Ebene definiert, und einen unteren Teil, der sich von dem Rahmen (1) über die durch die Außenfläche definierte Ebene hinaus nach außen erstreckt, aufweist.

9. Kassette für eine Zwischendecke, umfassend einen Rahmen nach einem der vorhergehenden Ansprüche und ein auf den Rahmen gespanntes Tuch (1).

10. Zwischendecke, umfassend mehrere Kassetten, die jeweils aus einem Rahmen bestehen, auf den ein Tuch gespannt ist, wobei mindestens eine der Kassetten eine Kassette nach Anspruch 9 ist.

## Claims

1. Coffer frame (1) for a false wall, in particular a false ceiling, said frame (1) comprising abutted beams which are shaped such that, when the frame (1) is arranged edge-to-edge with a similar frame (2), the beam of said frame defines, together with the beam of the similar frame, a passage which opens at the top, at least one of the beams of said frame (1) being provided, at the top, with a closure means capable of closing the passage when the frame (1) is arranged edge-to-edge with the similar frame (2), **characterized in that** said closure means is a brush seal (3) arranged with the frame (1) such that the fibers (30) of said brush seal extend toward the outside of the frame (1).

2. Coffer frame (1) according to claim 1, **characterized in that** the beam (10) has an upper face (100) on which the brush seal (3) is fixed by means of a profile (4) comprising a longitudinal hooking groove (40) which is open toward the outside of the frame (1).

3. Coffer frame (1) according to either claim 1 or claim 2, **characterized in that** the length of the fibers is such that said fibers extend over the upper face (200) of the other frame (2).

4. Coffer frame (1) according to any of claims 1 to 3, **characterized in that** the brush seal (3) has a length greater than or equal to the passage to be covered.

5. Coffer frame (1) according to any of claims 1 to 4, **characterized in that** at least two beams bear a closure means.

6. Coffer frame (1) according to claim 5, **characterized in that** the two beams bearing a closure means are adjacent beams.

7. Coffer frame (1) according to any of claims 1 to 6, **characterized in that** the closure means is opaque.

8. Coffer frame (1) according to any of claims 1 to 7, **characterized in that** each beam comprises an upper part having an outer surface defining a plane and a lower part extending toward the outside of the frame (1), beyond the plane defined by the outer surface.

9. Coffer for a false ceiling, comprising a frame according to any of the preceding claims and a canvas stretched on said frame (1).

10. False ceiling comprising a plurality of coffers each consisting of a frame on which a canvas is stretched, at least one of the coffers being a coffer according to claim 9.
